# EUROPÄISCHE PATENTSCHRIFT

(11) **EP 0 473 098 B1**
(45) Veröffentlichungstag und Bekanntmachung des Hinweises auf die Patenterteilung: **29.06.1994**
(21) Anmeldenummer: 91114298.2
(22) Anmeldetag: 26.08.1991
(51) Int. Cl.: E06B 3/58

(54) **Halteleistenanordnung für Glasscheiben in Toren**
Glazing beads
Parcloses

(30) Priorität: 29.08.1990 DE 4027335
(43) Veröffentlichungstag der Anmeldung: 04.03.1992
(73) Patentinhaber: Josef Gartner & Co., D-89421 Gundelfingen (DE)
(72) Erfinder: Schwenkreis, Ludwig, W-8886 Wittislingen (DE)
(74) Vertreter: Müller-Boré & Partner Patentanwälte

(56) Entgegenhaltungen:
- EP-A- 0 165 026
- DE-A- 2 428 207
- DE-A- 3 500 927
- FR-A- 2 082 481
- US-A- 3 031 049

## Beschreibung

Die Erfindung betrifft eine Halteleisteanordnung für Glasscheiben in Toren, wie sie im Oberbegriff des Anspruchs 1 beschrieben ist.

Aus der US-A-3 031 049 ist eine Halteleistenanordnung bekannt, bei welcher u.a. U-förmige Halteleisten für Glasscheiben auf den Kopf einer Schraube aufgeklipst sind. Die Schraube ist dazu mit einer einzigen Rille versehen, wohingegen die Innenseiten der beiden U-Schenkel Ansatzstücke aufweisen, die bei aufgeklipster Halteleiste in die Rille der Schraube einrasten.

Bei dieser bekannten Halteleistenanordnung ist es von Nachteil, daß zum Anbringen der Schrauben an den Rahmenteilen zunächst Gewindebohrungen in den Rahmenteilen vorgenommen werden müssen. Weiterhin ist es von Nachteil, daß die Schrauben so in die Gewindebohrungen eingeschraubt werden müssen, daß der Schraubenkopf vom Rahmenteil einen ganz bestimmten Abstand aufweist. Wenn nun aufgrund von Toleranzen die Ansatzstücke der Halteleiste nach den Aufklipsen nicht genau auf der Höhe der Rille der Schraube liegen, können die Ansatzstücke der Halteleiste entweder gar nicht in die Rille eingreifen oder die Halteleiste weist nach ihrem Aufklipsen auf die Schraube Spiel auf und ist dadurch für eine sichere Halterung der Glasscheibe nicht geeignet, da es für die sichere Anordnung der Halteleiste erforderlich ist, daß deren freie Endbereiche der U-Schenkel auf dem Rahmen aufliegen. Zudem wird die Halteleiste bereits bei geringerem Druck quer zur Schraubenachse ihre Rastposition verlieren, da eben nur eine einzige Rastposition vorhanden ist. Die geforderte Einbruchshemmung kann somit nicht erreicht werden.

Es ist die Aufgabe der vorliegenden Erfindung, eine Halteleistenanordnung für Glasscheiben in Toren gemäß dem Oberbegriff des Patenanspruchs 1 so weiterzubilden, daß die Befestigungsmittel für die Halteleiste ohne Vorarbeiten schnell aufgebracht und die Halteleiste durch ein Aufklipsen auf die Befestigungsmittel stets den erforderlichen sicheren und festen Sitz aufweist.

Bei einer gattungsgemäßen Halteleistenanordnung wird diese Aufgabe durch die im kennzeichnenden Teil des Anspruchs 1 angegebenen Merkmale gelöst.

Ein wesentlicher Vorteil der vorgeschlagenen Halteleistenanordnung besteht darin, daß die Gewindebolzen nach deren Anordnung an den Torwandteilen hinsichtlich ihrer Höhenlage nicht korrigiert werden müssen. Die zumindest einseitig eine Riffelung aufweisende Halteleiste muß dann lediglich auf die Bolzen aufgedrückt bzw. aufgeklipst werden und weist, ohne nachträgliche Korrektur, durch den Eingriff der Riffelung in das Gewinde des Bolzens stets den gewünschten sicheren Halt auf.

Vorteilhafterweise sind die Bolzen auf den Torwandteilen an vorbestimmten Stellen anbringbar, so daß unterschiedliche Dickenabmessungen der verwendeten Glasscheibe von vorneherein berücksichtigt werden können.

Eine schnelle und sichere Montage der Bolzen auf den Torwandteilen erfolgt vorteilhafterweise durch ein stumpfes Aufschweißen auf denselben, insbesondere mit halb automatischen Bolzenschweißgeräten.

Für eine sichere Halterung der Halteleisten auf den Torwandteilen sind auf denselben mehrere, in einer Ebene angeordnete Bolzen vorgesehen.

Die Bolzen weisen vorzugsweise in den Eckbereichen zueinander einen geringeren Abstand auf als im Bereich zwischen den Eckbereichen, um in den Eckbereichen eine besonders gute Halterung an den Torwandteilen zu erreichen.

Die Bolzen sind vorzugsweise in bezug auf die Glasscheibe auf der Raumseite der Torwandteile angeordnet, so daß die verwendete Halteleiste nicht von außen zugänglich ist und der Bolzenbereich gegen Regenwasser geschützt im Rauminneren angeordnet ist.

Eine einfach aufgebaute, funktionale und gestalterisch anspruchsvolle Halteleiste weist vorzugsweise im Querschnitt ein U-förmiges Profil mit zwei U-Schenkeln und einem U-Steg auf.

Zum leichten Aufbringen der Halteleiste auf die Bolzen weist die Halteleiste U-Schenkel auf, die relativ zueinander für ein Aufrasten auf den Bolzen genügend elastisch sind.

Um den von der Glasscheibe auf die Halteleiste ausgeübten Druck bei einem Verbiegen der Glasscheibe aufgrund von Winddruck durch die Halteleiste aufnehmen zu können, weist vorzugsweise die Innenseite des der Glasscheibe zugewandten U-Schenkels die Riffelung auf. Ein Verkanten der Halteleiste durch den auf sie ausgeübten Druck der Glasscheibe ist damit verhindert.

Vorzugsweise ist wenigstens ein U-Schenkel zu seinem freien Ende hin als Doppelschenkel ausgebildet, um einerseits den freien Zwischenraum zwischen den U-Schenkeln zu verringern, so daß auch Bolzen geringerer Dicke verwendet werden können, und um andererseits nachfolgend beschriebene Funktionen übernehmen zu können.

Vorteilhafterweise soll der der Glasscheibe abgewandte U-Schenkel als Doppelschenkel ausgebildet sein, so daß dieser von Druckkräften der Glasscheibe auf die Halteleiste weitgehendst freigehalten wird.

Um den U-Schenkel genügend steif ausbilden zu können, weist mit Vorteil der den Bolzen zugewandte innere Schenkel des Doppelschenkels die für das Aufrasten auf dem Bolzen erforderliche Elastizität auf. Beim Aufdrücken bzw. Aufclipsen der Halteleiste auf den Bolzen wird sich der innere Schenkel des Doppelschenkels verbiegen und der äußere Schenkel kann wesentlich steifer ausgebildet werden, um auf ihn einwirkende Kräfte aufnehmen zu können.

Die Halteleiste wird gegen eindringendes Wasser oder eindringende Luftfeuchtigkeit vorzugsweise so ausgebildet, daß zwischen der Halteleiste und dem Torwandteil eine Dichtung angeordnet ist.

Vorzugsweise ist dabei die Dichtung an der Halteleiste angeordnet, so daß vor der Montage die Halteleiste bereits mit der vorgesehenen Dichtung versehen werden kann.

Die Dichtung ist besonders vorteilhaft im Zwischenraum des Doppelschenkels angeordnet, insbesondere eingeklemmt. An dieser Stelle kann die Dichtung auf einfache Weise sicher und unverlierbar in der Halteleiste vor der Montage angeordnet werden und ist nach der Montage, von der Raumseite her gesehen, unmittelbar hinter dem U-Schenkel angeordnet, so daß der Innenraum der Halteleiste sicher gegen eindringendes Wasser oder Feuchtigkeit geschützt ist.

Die besonders gute Dichtwirkung im Bereich der Halteleiste zur Rauminnenseite erfolgt vorzugsweise dadurch, daß sich die Dichtung über den Abschluß der Halteleiste hinaus erstreckt, so daß sich die Halteleiste über die Dichtung an den Torwandteilen abstützt. Diese besondere Anordnung der Dichtung sorgt auch dafür, daß die freien Enden der U-Schenkel nicht direkt auf den Torwandteilen aufsitzen, sondern einen kleinen Spalt zwischen den freien Enden der U-Schenkel und den Torwandteilen bilden, so daß in diesem Bereich eine gute Entlüftung vorhanden ist, die eine Unterrostung in diesem Bereich sicher verhindert.

Vorzugsweise ist zwischen der Halteleiste und der Glasscheibe eine Dichtung angeordnet, so daß auch in diesem Bereich ein Eindringen von Wasser oder Feuchtigkeit verhindert ist.

Eine Montageerleichterung der Halteleiste zusammen mit der der Glasscheibe zugewandten Dichtung wird vorzugsweise dadurch erreicht, daß die Dichtung an der Halteleiste angeordnet ist.

Eine vorteilhafte Anordnungsstelle der Dichtung ist ein auskragendes Ansatzstück der Halteleiste, an welchem die Dichtung angeordnet, insbesondere aufgeklemmt ist, wobei das Ansatzstück vorzugsweise eine Verlängerung des U-Steges in Richtung auf die Glasscheibe ist.

Aus Gründen der Einbruchssicherung und der Dichtigkeit ist die Halteleiste vorzugsweise auf der Raumseite der Glasscheibe angeordnet.

Günstigerweise ist die Halteleiste aus Aluminium, insbesondere stranggepreßt, hergestellt, womit sich einerseits ein kostengünstiges Herstellungsverfahren ergibt und andererseits ein Material gewählt ist, bei dem Rostbildungen nicht möglich sind.

Einen besonderen Schutz erhält die Halteleiste durch vorzugsweises Eloxieren, wodurch auch die farbliche Ausgestaltung der Halteleiste vorbestimmbar ist.

Die Erfindung soll nachfolgend anhand eines bevorzugten Ausführungsbeispieles näher beschrieben werden.

Es zeigen dabei:
- Fig. 1: eine perspektivische Explosionszeichnung der erfindungsgemäßen Halterungsanordnung in einem Eckbereich eines mit einer Glasscheibe zu versehenen Torwandausschnittes;
- Fig. 2: einen Schnitt entlang der Linie II-II in Fig. 1.

Fig. 1 zeigt in einer perspektivischen Explosivdarstellung den grundsätzlichen Aufbau der erfindungsgemäßen Halterungsanordnung. Aus Übersichtlichkeitsgründen wurde auf die Darstellung der einzusetzenden Glasscheibe 2 und die zwischen der Glasscheibe 2 und den Halteleisten 4 befindliche Dichtung 28 verzichtet, deren Anordnung und bevorzugte Ausgestaltung aus Fig. 2 zu ersehen ist.

Ferner wurde bei dem dargestellten Ausführungsbeispiel die Verwendung des Füllstücks als Eckstück 6 dargestellt, wohin- gegen auf die Darstellung eines Füllstückes zwischen den Eckbereichen als Verbindungselement zwischen den Halteleisten 4 verzichtet wurde. Ersichtlicherweise werden bei der dargestellten Halterungsanordnung für Glasscheiben 2 in Toren stets Füllstücke als Eckstücke 6 benötigt, wohingegen die Halteleisten 4 auch einstückig, bis in die jeweiligen Eckbereiche der Torwandteile reichend, ausgebildet sein können und somit Füllstücke zwischen den Eckbereichen entbehrlich sind. Der Einsatz von Füllstücken zwischen den Eckbereichen wird vornehmlich von den zu erwartenden Dehnungen und den Abmessungen der Glasscheibe 2 abhängig sein.

Bei den dargestellten Torwandteilen ist ein senkrecht verlaufendes Profil, der sogenannte Pfosten 8, und ein waagerecht verlaufendes Profil, der sogenannte Querkämpfer 10, dargestellt. Das letztlich zu erstellende Tor bzw. der Torflügel können eine beliebige Anzahl von durch Pfosten 8 und Querkämpfer 10 umfaßte Scheibenabschnitte aufweisen. Die Stärke des Pfostens 8 und der Querkämpfer 10 ist frei wählbar, abhängig von gestalterischen und statischen Gesichtspunkten. Die Herstellung des Tores vor dem Einsatz der Glasscheiben 2 und somit der erfindungsgemäßen Halterungsanordnung erfolgt in der Weise, daß zunächst eine als Torblatt 58 dienende Stahlplatte an verschiedenen Stellen ausgestanzt wird. Auf diese ausgestanzte Platte werden dann U-förmige Profile aufgeschweißt, die dann beispielsweise einen Pfosten 8 bzw. einen Querkämpfer 10 darstellen. Der so entstandene Hohlraum des Pfostens 8 und des Querkämpfers 10 kann zusätzlich mit Wärmedämm- oder Lärmschutzmaterial ganz oder teilweise ausgefüllt werden. In dem Bereich, in welchem eine Glasscheibe 2 angeordnet werden soll, stellt sich das Torblatt 58 als Überstand dar, an welchem sich die in Fig. 2 dargestellte Glasscheibe 2 über die Dichtung 60 zur Wetterseite hin abstützen kann. Ein wesentlicher Vorteil der Halterungsanordnung besteht darin, daß nicht nur Torwandprofile verschiedenster Abmessungen, sondern auch alle denkbar möglichen Glasscheibensysteme verwendet werden können. Dargestellt ist in der Fig. 2 der Einsatz einer Einfach-Glasscheibe 2, jedoch können auch MehrfachIsolierglasscheiben bei Verwendung der erfindungsgemäßen Halterungsanordnung zum Einsatz kommen.

Die an dem Pfosten 8 und dem Querkämpfer 10 dargestellten Bolzen 12 werden, abhängig von dem verwendeten Scheibensystem an vorbestimmten Stellen aufgebracht, vorzugsweise mittels halbautomatischer Bolzen-Schweißgeräte stumpf angeschweißt. Zur besseren Befestigung der Halteleisten 4 im Eckbereich sind dort die Abstände zwischen den Bolzen 12 vorteilhafterweise geringer als zwischen den Eckbereichen.

Der spezielle Aufbau der Halteleisten 4 wird in Fig. 2 näher erläutert. Die Halteleisten 4 werden auf die Bolzen 12 aufgeclipst bzw. aufgerastet, nachdem die Glasscheibe 2 eingesetzt worden ist. Die in Fig. 2 dargestellte Dichtung 28 vor dem Aufrasten der Halteleisten 4 an diesen über das Ansatzstück 30 befestigt. Wie in Fig. 1 dargestellt, sind die Halteleisten 4 im Eckbereich nicht auf Gehrung geschnitten, sondern schließen zur Längsachse der Halteleisten 4 senkrecht ab. Als Abschluß im Eckbereich dient das Eckstück 6, dessen Einbauzustand in gestrichelter Form dargestellt ist.

Ferner ist aus Fig. 1 zu erkennen, daß in dem Bereich, in welchem der Pfosten 8, der Querkämpfer 10 und das Torblatt 58 zusammentreffen, eine Entwässerungsöffnung 62 am Pfosten 8 angeordnet ist. Die Entwässerungsöffnung 62 ist vorzugsweise eine kreisrunde Bohrung mit einem Mindestdurchmesser von 8 mm. Aufgabe der Entwässerungsöffnung 62 ist es, evtl. anfallende Flüssigkeit im Bereich der Halterungsanordnung durch den Pfosten 8 nach unten abzuführen. Der Hohlraum des Pfostens 8 dient dabei als Vorkammer, wobei seine Abmessungen eine solche Größenordnung aufweisen, daß in ihr befindliche Flüssigkeit nicht aufgrund von Winddruck stehenbleibt oder gar nach oben geführt wird. Durch die Anordnung der Entwässerungsöffnung 62 in diesem Bereich ist ein Ansammeln von Wasser auf dem unteren Querkämpfer 10 vermieden, wodurch die Gefahr von auftretendem Rost praktisch vermieden ist.

Die auf der Wetterseite zwischen der Glasscheibe 2 und dem Torblatt 58 angeordnete Dichtung 60 wird vor dem Einsetzen der Glasscheibe 2, vorzugsweise mit einem Silikonkleber, unverrückbar am Torblatt 58 befestigt und sorgt für eine sichere Abdichtung zwischen der Wetterseite und der Glasscheibe 2, so daß anfallendes Regenwasser oder Feuchtigkeit nicht in den Bereich der Halterungsanordnung eindringen kann.

In Fig. 2 ist ein Schnitt entlang der Linie II-II mit Blick auf den Pfosten 8 dargestellt. An der auf dem Bolzen 12 aufgerasteten Halteleiste 4 ist eine Dichtung 28 angebracht, die das Eindringen von Wasser oder Feuchtigkeit zwischen der Halteleiste 4 und der Glasscheibe 2 verhindert. Die Dichtung 28 ist auf ein, eine Verlängerung des U-Stegs 18 darstellendes auskragendes Ansatzstück 30 aufgeklemmt.

Der Bolzen 12 ist als Gewindebolzen ausgebildet, wobei der U-Schenkel 16 eine Riffelung 20 aufweist, die in das Gewinde 22 des Bolzens 12 einrastend eingreift, wenn die Halteleiste 4 auf den Bolzen 12 aufgerastet wird. Die Riffelung 20 erstreckt sich in Längsrichtung der Halteleiste 4. Der raumseitig angeordnete U-Schenkel 14 ist als Doppelschenkel ausgebildet, wobei der dem Bolzen zugewandte innere Schenkel 24 dieses Doppelschenkels die für das Aufrasten auf dem Bolzen 12 erforderliche Elastizität aufweist. Beim Aufrasten der Halteleiste 4 vergrößert sich der Zwischenraum zwischen dem inneren Schenkel 24 und dem U-Schenkel 16 dadurch, daß der innere Schenkel 24 in Richtung auf den U-Schenkel 14 ausweicht und somit das Einrasten der Riffelung 20 in dem Gewinde 22 des Bolzens 12 ermöglicht.

Die Riffelung 20 ist vorzugsweise an dem U-Schenkel 16 angeordnet, der der Glasscheibe 2 zugewandt ist. Wird nämlich von der Glasscheibe 2 ein raumseitig gerichteter Druck auf die Halteleiste 4 ausgeübt, kann dieser durch den U-Schenkel 16 aufgenommen werden, ohne daß sich die Halteleiste 4 verdreht. Der innere Schenkel 24 ist dabei weitgehend von Kräften freigehalten, da sich dieser aufgrund seiner geringeren Elastizität im Vergleich zu den U-Schenkeln 14, 16 sonst verbiegen würde. Im unteren Bereich des U-Schenkels 14 und des inneren Schenkels 24 ist eine Dichtung 26 angeordnet, die die Halteleiste 4 dichtend am Querkämpfer 10 anlegt. Die Dichtung 26 ist vorzugsweise in den Zwischenraum zwischen dem U-Schenkel 14 und dem inneren Schenkel 24 eingeklemmt. Dadurch, daß die Dichtung 26 über die freien Enden des U-Schenkels 14 und des inneren Schenkels 24 sowie des weiteren U-Schenkels 16 hinaussteht, sitzt die Halteleiste 4 nicht direkt auf dem Querkämpfer 10 auf, sondern ist leicht von diesem beabstandet. Dies hat den Vorteil, daß eine Entlüftung zwischen der Halteleiste 4 und dem Querkämpfer 10 gegeben ist, falls eindringendes Wasser oder Feuchtigkeit sich in diesem Bereich befinden sollte. Ist die Halteleiste 4 vollständig auf dem Querkämpfer 10 aufgesetzt, kann sich in den Berührungsbereichen Feuchtigkeit ansammeln und auf Dauer zu Durchrostungen des Querkämpfers 10 und des Bolzens 12 führen, auch wenn diese Teile vor dem Einbau der Halteleiste 4 schlußbeschichtet werden.

Der untere Rand der Glasscheibe 2 ist auf einem Abstandhalterteil aufgeständert, wobei das Abstandhalterteil in Längsrichtung der Halteleiste 4 gesehen, eine tunnelartige Aussparung aufweist, so daß sich der Abstandhalter im Querschnitt gesehen als U-Profil darstellt. Diese tunnel- artige Ausnehmung hat die Aufgabe, daß sich in diesem Bereich ansammelndes Wasser nicht vor dem Abstandhalter ansammeln kann, sondern durch die Ausnehmung hindurch in Richtung auf die Entwässerungsöffnung 62 geleitet wird. Die zwischen der Glasscheibe 2 und dem Torblatt 58 angeordnete weitere Dichtung 60 kann zur gestalterischen Anpassung an bestehende Systeme auch so ausgebildet sein, daß sie das Torblatt 58 auf der Wetterseite umgreift.

## Patentansprüche

1. Halteleistenanordnung für Glasscheiben in Toren, wobei die Halteleiste zwei U-Schenkel aufweist, die zur Befestigung der Halteleiste Befestigungsmittel aufclipsbar übergreifen, wobei die Befestigungsmittel an Torwandteilen, insbesondere einem senkrechten Profil bzw. einem Pfosten und einem waagrechten Profil bzw. Querkämpfer, angeordnet sind
**dadurch gekennzeichnet,**
daß die Befestigungsmittel Gewindebolzen (12) sind und wenigestens eine, dem Bolzen (12) zugewandte Innenseite der U-Schenkel (14, 16) eine Riffelung (20) aufweist, die in das Gewinde (22) des Bolzens (12) einrastend eingreift und sich in Längsrichtung der Halteleiste (4) erstreckt.

2. Halteleistenanordnung nach Anspruch 1, dadurch gekennzeichnet, daß die Bolzen (12) auf den Torwandteilen an vorbestimmten Stellen anbringbar sind, wobei die Gewindebolzen (12) auf den Torwandteilen, insbesondere mit Bolzenschweißgeräten, stumpf aufgeschweißt sind.

3. Halteleistenanordnung nach Anspruch 1 oder 2, dadurch gekennzeichnet, daß auf den Torwandteilen mehrere, in einer Ebene angeordnete Bolzen (12) vorgesehen sind, wobei die Bolzen (12) in den Eckbereichen zueinander einen geringeren Abstand aufweisen als im Bereich zwischen den Eckbereichen.

4. Halteleistenanordnung nach Anspruch 1, dadurch gekennzeichnet, daß die Halteleiste (4) im Querschnitt ein U-förmiges Profil aufweist, dessen U-Steg (18) die beiden U-Schenkel (14, 16) verbindet, wobei die U-Schenkel (14, 16) relativ zueinander für ein Aufrasten auf die Bolzen (12) genügend elastisch ausgebildet sind.

5. Halteleistenanordnung nach Anspruch 4, dadurch gekennzeichnet, daß die Innenseite des der Glasscheibe (2) zugewandten U-Schenkels (16) die Riffelung (20) aufweist.

6. Halteleistenanordnung nach einem der Ansprüche 1 bis 5, dadurch gekennzeichnet, daß der der Glasscheibe (2) abgewandte U-Schenkel (14) zu seinem freien Ende hin als Doppelschenkel ausgebildet ist, wobei der den Bolzen (12) zugewandte innere Schenkel (24) des Doppelschenkels die für das Aufrasten auf den Bolzen (12) erforderliche Elastizität aufweist.

7. Halteleistenanordnung nach einem der Ansprüche 1 bis 6, dadurch gekennzeichnet, daß zwischen der Halteleiste (4) und den Torwandteilen eine Dichtung (26) angeordnet an der Halteleiste (4), vorgesehen ist, wobei die Dichtung (26) im Zwischenraum des Doppelschenkels angeordnet, insbesondere eingeklemmt ist.

8. Halteleistenanordnung nach Anspruch 7, dadurch gekennzeichnet, daß sich die Dichtung (26) über den Abschluß der Halteleiste (4) hinaus erstreckt, so daß sich die Halteleiste (4) über die Dichtung (26) an den Torwandteilen abstützt.

9. Halteleistenanordnung nach einem der Ansprüche 1 bis 8, dadurch gekennzeichnet, daß zwischen der Halteleiste (4) und der Glasscheibe (2) eine Dichtung (28) angeordnet ist, wobei die Dichtung (28) an einem auskragenden Ansatzstück (30) der Halteleiste (4), insbesondere in Form einer Verlängerung des U-Stegs (18) in Richtung auf die Glasscheibe (2), angeordnet, insbesondere aufgeklemmt ist.

10. Halteleistenanordnung nach Anspruch 1, bei welcher zwischen der Glasscheibe (2) und dem Torblatt (58) des Tores auf der Wetterseite eine Dichtung (60) angeordnet ist, wobei die Dichtung (60) an dem Torblatt (58) unverrückbar angeordnet, insbesondere mit Silikonkleber angeklebt ist.

## Claims

1. Glazing-bar arrangement for glass panes in doors, the glazing bar exhibiting two U-legs which, for fastening the glazing bar, engage over fastening means in such a way that they can be clipped thereon, the fastening means being arranged on door-wall parts, in particular on a vertical profile or a post and on a horizontal profile or transom, characterized in that the fastening means are threaded bolts (12) and at least one inner side, directed towards the bolt (12), of the U-legs (14, 16) has a ribbed portion (20) which engages in a latching manner into the thread (22) of the bolt (12) and extends in the longitudinal direction of the glazing bar (4).

2. Glazing-bar arrangement according to Claim 1, characterized in that the bolts (12) can be fitted on the door-wall parts at predetermined points, the threaded bolts (12) being butt welded on the door-wall parts, in particular by means of bolt welding units.

3. Glazing-bar arrangement according to Claim 1 or 2, characterized in that a plurality of bolts (12) arranged in one plane are provided on the door-wall parts, the bolts (12) in the corner regions being at a smaller distance from one another than in the region between the corner regions.

4. Glazing-bar arrangement according to Claim 1, characterized in that the glazing bar (4) exhibits, in cross-section, a U-shaped profile, the U-web (18) of which connects the two U-legs (14, 16), said U-legs (14, 16) being configured such that they are sufficiently flexible relative to one another in order to latch onto the bolts (12).

5. Glazing-bar arrangement according to Claim 4, characterized in that the inner side of the U-leg (16) directed towards the glass pane (2) exhibits the ribbed portion (20).

6. Glazing-bar arrangement according to one of Claims 1 to 5, characterized in that the U-leg (14) directed away from the glass pane (2) is configured as a double leg towards its free end, the inner leg (24), directed towards the bolt (12), of the double leg exhibiting the elasticity necessary for latching onto the bolt (12).

7. Glazing-bar arrangement according to one of Claims 1 to 6, characterized in that there is provided, between the glazing bar (4) and the door-wall parts, a seal (26) arranged on the glazing bar (4), the seal (26) being arranged, in particular clamped in, in the interspace of the double leg.

8. Glazing-bar arrangement according to Claim 7, characterized in that the seal (26) extends beyond the termination of the glazing bar (4), with the result that the glazing bar (4) is supported on the door-wall parts via the seal (26).

9. Glazing-bar arrangement according to one of Claims 1 to 8, characterized in that a seal (28) is arranged between the glazing bar (4) and the glass pane (2), the seal (28) being arranged, in particular clamped, on a projecting extension piece (30) of the glazing bar (4), in particular in the form of a lengthening of the U-web (18) in the direction of the glass pane (2).

10. Glazing-bar arrangement according to Claim 1, in which, between the glass pane (2) and the door leaf (58) of the door, a seal (60) is arranged on the weather side, the seal (60) being captively arranged, in particular adhesively bonded by means of silicone adhesive, on the door leaf (58).

## Revendications

1. Disposition de parcloses pour vitrages de portes d'entrée, la parclose présentant deux montants en U qui, pour la fixation des parcloses recouvrent des moyens de fixation par encliquetage, les moyens de fixation étant disposés sur des éléments de l'huisserie de porte, en particulier sur un profilé ou montant vertical et sur un profilé horizontal ou un dormant transversal,
caractérisée en ce que les moyens de fixation sont des goujons filetés (12), et en ce que l'un au moins des côtés intérieurs du montant en U (14,16), orienté vers le goujon (12) comporte une cannelure (20) qui s'engrène sur le filetage (22) du goujon (12) et se prolonge dans l'axe longitudinal de la parclose (4).

2. Disposition de parcloses selon la revendication 1,
caractérisée en ce que les goujons (12) peuvent être positionnés sur les éléments de l'huisserie de porte à des emplacements prédéterminés, ces goujons filetés (12) pouvant être soudés bord à bord sur les éléments de l'huisserie de porte, en particulier être soudés bout à bout à l'aide d'appareils de soudage de boulons.

3. Disposition de parcloses selon l'une des revendications 1 ou 2, caractérisée en ce que, sur les éléments d'huisserie de porte, sont prévus plusieurs goujons (12)disposés dans un même plan, les goujons (12) présentant les uns par rapport aux autres un écartement plus faible dans les zones d'angle que dans la zone située entre les zones d'angle.

4. Disposition de parcloses selon la revendication 1, caractérisée en ce que la parclose (4) présente en section transversale un profilé en U, dont la barrette en U (18) réunit les deux montants en U (14,16), les montants en U (14, 16) étant conçus de façon suffisamment élastiques les uns par rapport aux autres pour permettre leur fixation par encliquetage sur les goujons (12).

5. Disposition de parcloses selon la revendication (4), caractérisée en ce que la face interne du montant en U (16), orientée vers la vitre (2), comporte la cannelure (20).

6. Disposition de parcloses selon l'une des revendications 1 à 5, (14) caractérsée en ce que le montant en U orienté vers le côté opposé de la vitre (2)se présente vers son extrémité libre sous forme d'un double montant, le montant intérieur (24) du double montant, orienté vers les goujons (12), présentant l'élasticité nécessaire à sa fixation par encliquetage sur les goujons (12).

7. Disposition de parcloses selon l'une des revendications 1 à 6, caractérisée en ce qu'est prévue sur la parclose (4), entre la parclose (4) et les éléments d'huisserie de porte, un joint (26), le joint (26) étant disposé, plus particulièrement enserré, dans l'espace intermédiaire du double montant.

8. Disposition de parcloses selon la revendication 7, caractérisée en ce que le joint (26) se prolonge au-delà de la bordure de la parclose (4), de sorte que la parclose (4) prend appui sur les éléments de l'huisserie par l'intermédiaire de ce joint (26).

9. Disposition de parcloses selon l'une des revendications 1 à 8, caractérisée en ce qu'un joint (28) est placé entre la parclose (4) et la vitre (2), le joint (28) étant disposé, en particulier, serré contre un embout en saillie (30) de la parclose (4), en particulier sous forme d'une rallonge de la barrette en U (18) en direction de la vitre (2).

10. Disposition de parcloses selon la revendication 1, dans laquelle un joint (60) est placé entre la vitre (2) et la feuillure (58) de la porte, du côté exposé aux intempéries, le joint (60) étant fixé de façon inamovible à la feuillure (58), en particulier à l'aide d'un adhésif à la silicone.
